# EUROPÄISCHE PATENTANMELDUNG

(11) **EP 2 447 543 A1**
(43) Veröffentlichungstag der Anmeldung: **02.05.2012**
(21) Anmeldenummer: 10189125.7
(22) Anmeldetag: 27.10.2010
(51) Int. Cl.: F04D 29/32, F04D 29/54, F04D 29/58, F01D 5/08

(54) **Axialverdichter und zugehöriges Betriebsverfahren**

(71) Anmelder: Siemens Aktiengesellschaft, 80333 München (DE)
(72) Erfinder: Benkler, Francois, 40880, Ratingen (DE); Dungs, Sascha, 46485, Wesel (DE); Morthorst, Marion, 44137, Dortmund (DE)

(57) **Zusammenfassung**

Ein Axialverdichter (2), insbesondere für eine Gasturbine (1), ist zur Verdichtung eines Strömungsmediums (S) vorgesehen. Er umfasst eine Mehrzahl von zu Leitschaufelreihen zusammengefassten, jeweils an einem Leitschaufelträger (16) befestigten Verdichterleitschaufeln (24) und eine Mehrzahl von zu Laufschaufelreihen zusammengefassten, jeweils an einer Verdichterscheibe (30) einer Verdichterwelle (20) befestigten Verdichterlaufschaufeln (18), wobei die in Strömungsrichtung des Strömungsmediums (S) gesehen letzte Verdichterscheibe (30) eine Stirnfläche (62) aufweist, die einen Hohlraum (54) begrenzt. Eine verbesserte Kühlung der letzten Verdichterscheibe (30) erfolgt durch mindestens einen durch einen Leitschaufelträger (16) und durch eine an dem Leitschaufelträger (16) befestigte, in Strömungsrichtung des Strömungsmediums (S) gesehen hinter der letzten Laufschaufelreihe angeordnete Verdichterleitschaufel (24) hindurch führenden Kühlmittelzufuhrkanal (64), der an dem der Verdichterwelle (20) zugewandten Kopfende (36) der Verdichterleitschaufel (24) über eine dort angeordnete Austrittsöffnung (74) in den Hohlraum (54) mündet.

## Beschreibung

Die Erfindung betrifft einen Axialverdichter, insbesondere für eine Gasturbine, zur Verdichtung eines Strömungsmediums mit einer Mehrzahl von zu Leitschaufelreihen zusammengefassten, jeweils an einem Leitschaufelträger befestigten Verdichterleitschaufeln und mit einer Mehrzahl von zu Laufschaufelreihen zusammengefassten, jeweils an einer Verdichterscheibe einer Verdichterwelle befestigten Verdichterlaufschaufeln, wobei die in Strömungsrichtung des Strömungsmediums gesehen letzte Verdichterscheibe eine Stirnfläche aufweist, die einen Hohlraum begrenzt. Die Erfindung betrifft weiterhin ein Verfahren zum Betreiben eines derartigen Axialverdichters.

Gasturbinen werden in vielen Bereichen zum Antrieb von Generatoren oder von Arbeitsmaschinen eingesetzt. Dabei wird der Energieinhalt eines Brennstoffs zur Erzeugung einer Rotationsbewegung einer Turbinenwelle genutzt. Der Brennstoff wird dazu in einer Brennkammer verbrannt, wobei von einem Luftverdichter verdichtete Luft zugeführt wird. Der Luftverdichter ist dabei üblicherweise als Axialverdichter ausgeführt. Das in der Brennkammer durch die Verbrennung des Brennstoffs erzeugte, unter hohem Druck und unter hoher Temperatur stehende Arbeitsmedium wird dabei über eine der Brennkammer nachgeschaltete Turbineneinheit geführt, wo es sich arbeitsleistend entspannt. Der Luftverdichter, kurz Verdichter, und die Turbineneinheit sind üblicherweise auf einer gemeinsamen Welle angeordnet, so dass im Betrieb die Turbineneinheit den Verdichter antreibt.

Die Brennkammer der Gasturbine kann als so genannte Ringbrennkammer ausgeführt sein, bei der eine Vielzahl von in Umfangsrichtung um die Turbinenwelle herum angeordneten Brennern in einen gemeinsamen, von einer hochtemperaturbeständigen Umfassungswand umgebenen Brennkammerraum mündet. Dazu ist die Brennkammer in ihrer Gesamtheit als ringförmige Struktur ausgestaltet. Neben einer einzigen Brennkammer kann auch eine Mehrzahl von Brennkammern vorgesehen sein.

Zur Erzeugung der Rotationsbewegung der Turbinenwelle ist dabei an dieser eine Anzahl von üblicherweise in Schaufelgruppen oder Schaufelreihen zusammengefassten Turbinenlaufschaufeln angeordnet. Dabei ist üblicherweise für jede Turbinenstufe eine Turbinenscheibe vorgesehen, an der die Turbinenlaufschaufeln mittels ihres Schaufelfußes befestigt sind. Zur Strömungsführung des Arbeitsmediums in der Turbineneinheit sind zudem üblicherweise zwischen benachbarten Laufschaufelreihen mit dem Turbinengehäuse verbundene und zu Leitschaufelreihen zusammengefasste Turbinenleitschaufeln angeordnet.

Der Luftverdichter einer derartigen Gasturbine ist in konstruktiver Hinsicht üblicherweise analog zur Turbineneinheit aufgebaut und umfasst in einer Ausgestaltung als Axialverdichter eine Mehrzahl von zu Leitschaufelreihen zusammengefassten, jeweils an einem Leitschaufelträger befestigten Verdichterleitschaufeln und eine Mehrzahl von zu Laufschaufelreihen zusammengefassten, jeweils an einer Verdichterwelle befestigten Verdichterlaufschaufeln. Eine Laufschaufelreihe und eine ihr in Strömungsrichtung des Strömungsmediums (hier: Luft) gesehen unmittelbar nachfolgende Leitschaufelreihe bilden dabei eine Verdichterstufe. In der Regel sind mehrere Verdichterstufen vorgesehen.

Die Gesamtheit aller rotierenden Teile der Gasturbine - insbesondere Welle und Laufschaufeln - wird auch als Rotor bezeichnet, die feststehenden Teile - insbesondere Gehäuse und Leitschaufeln - werden insgesamt auch als Stator bezeichnet.

Die Verdichterwelle setzt sich üblicherweise aus einer Mehrzahl von in Achsrichtung gesehen hintereinander angeordneten und beispielsweise durch einen Zuganker zusammengehaltenen Verdichterscheiben zusammen. In Richtung zur Turbineneinheit hin setzt sich die Verdichterwelle über ein Wellenzwischenstück als Turbinenwelle fort. Jede der Verdichterscheiben trägt üblicherweise an ihrem Umfang die Verdichterlaufschaufeln einer Laufschaufelreihe, welche mit ihren Schaufelfüßen in entsprechenden Befestigungsnuten der Verdichterscheibe befestigt sind.

Die in Strömungsrichtung des Strömungsmediums gesehen letzte Verdichterscheibe weist bei einer gebräuchlichen Bauart eine zur nachfolgenden Turbineneinheit hin zeigende Kopf- oder Stirnfläche auf, die zusammen mit anderen Komponenten einen vom Strömungskanal für das Strömungsmedium abgetrennten Hohlraum, im Folgenden auch als Kavität bezeichnet, begrenzt bzw. zumindest teilweise umschließt. Eine derartige Ausgestaltung ist beispielsweise aus der EP 1 640 587 B1 bekannt (vergleiche dort FIG 2).

Bei der Auslegung derartiger Gasturbinen ist zusätzlich zur erreichbaren Leistung üblicherweise ein besonders hoher Wirkungsgrad ein Auslegungsziel. Eine Erhöhung des Wirkungsgrades lässt sich dabei aus thermodynamischen Gründen grundsätzlich durch eine Erhöhung der Austrittstemperatur erreichen, mit der Arbeitsmedium aus der Brennkammer ab- und in die Turbineneinheit einströmt. Dabei werden Temperaturen des Arbeitsmediums von etwa 1200 °C bis 1500 °C für derartige Gasturbinen angestrebt und auch erreicht.

Damit derart hohe Temperaturen bzw. entsprechend hohe Wirkungsgrade erreicht werden können, sollte die Luft im Verdichter möglichst stark verdichtet werden. Bedingt durch den entlang der Strömungsrichtung des Gases immer weiter steigenden Verdichterdruck im Verdichter steigt damit einhergehend auch die Temperatur am Verdichterende. Dabei wird unter Umständen die maximal zulässige Betriebstemperatur des Materials der hinteren Verdichterscheiben erreicht.

Derzeit stellt die für verfügbare Materialien maximal zulässige Betriebstemperatur eine limitierende Randbedingung für die Entwicklung von Gasturbinen in Hinblick auf die Verdichterendtemperatur dar. Besteht die Gefahr eines Überschreitens dieser Grenze, beispielsweise bei hoher Umgebungstemperatur, muss die Fahrweise der Maschine gedrosselt werden. Damit kann das Potenzial der Gasturbine nicht vollständig ausgenutzt werden.

Im Hause der Anmelderin wurden technische Lösungen entwickelt, durch die die in Strömungsrichtung des Strömungsmediums gesehen letzte Verdichterscheibe, insbesondere in deren Kopf- bzw. Stirnbereich, durch Beaufschlagung mit Kühlluft gekühlt wird. Dazu wird beispielsweise ein Kühlluftkühler eingesetzt, der maßgeblich zur Versorgung der vorderen Turbinenbeschaufelung mit herunter gekühlter Kühlluft dient. Diese Kühlluft wird durch das so genannte Shaftcover, nämlich eine in Strömungsrichtung des Strömungsmediums gesehen hinter dem Luftverdichter angeordnete Wellenabdeckung oder -umhüllung, in den Rotor gespeist. Von dort aus gelangt die Kühlluft dann in die Turbinenbeschaufelung. Ein Teil dieser Kühlluft wird dabei zur Kühlung des Kopfbereichs der letzten Verdichterscheibe aus dem Shaftcover in die Kavität hinter der letzten Verdichterscheibe geleitet.

Nachteilig bei dieser Form der Kühlluftführung ist, dass die Kühlluft für die Kavität einen relativ langen Weg durch verschiedene Komponenten der Gasturbine, nämlich zunächst durch die Zuleitung zum Shaftcover und anschließend durch das Shaftcover selber, zurücklegt, die von warmer Verdichterluft umspült werden. Dadurch steigt die Temperatur der Kühlluft deutlich an, bevor sie die Kavität erreicht, wodurch das Kühlpotenzial für die letzte Verdichterscheibe stark verringert wird.

Der Erfindung liegt daher die Aufgabe zu Grunde, einen Axialverdichter der oben genannten Art derart weiter zu entwickeln, dass mit einfachen gehaltenen Mitteln eine effektive Kühlung der letzten Verdichterscheibe erreicht wird. Es soll weiterhin ein entsprechendes Betriebsverfahren angegeben werden.

In Bezug auf den Axialverdichter wird diese Aufgabe erfindungsgemäß gelöst durch mindestens einen durch einen Leitschaufelträger und durch eine an dem Leitschaufelträger befestigte, in Strömungsrichtung des Strömungsmediums gesehen hinter der letzten Laufschaufelreihe angeordnete Verdichterleitschaufel hindurch führenden Kühlmittelzufuhrkanal, der an dem der Verdichterwelle zugewandten Kopfende der Verdichterleitschaufel über eine dort angeordnete Austrittsöffnung in den Hohlraum mündet.

Die Erfindung geht dabei von der Überlegung aus, dass eine besonders wirkungsvolle Kühlung der in Strömungsrichtung des Strömungsmediums gesehen letzen Verdichterscheibe erreicht werden kann, indem sie an ihrer Stirnseite mit Kühlmittel von vergleichsweise niedriger Temperatur beaufschlagt wird. Dabei sollte vermieden werden, dass sich das in den angrenzenden Hohlraum eingeleitete Kühlmittel auf seinem Weg in den Hohlraum allzu sehr erwärmt. Dazu wird das Kühlmittel dem an die zu kühlende Verdichterscheibe angrenzenden Hohlraum erfindungsgemäß über zumindest eine der Verdichterleitschaufeln der dem Hohlraum in Radialrichtung unmittelbar gegenüber liegenden Leitschaufelreihe zugeleitet. Dies ist in der Regel die in Strömungsrichtung des Strömungsmediums gesehen letzte Leitschaufelreihe, oder im Falle einer so genannten Doppelreihenausführung auch die vorletzte Leitschaufelreihe. Da diese Leitschaufelreihe und der zu kühlende Hohlraum in Axialrichtung gesehen sich im Wesentlichen an gleicher Position befinden, erfolgt die Zuleitung des Kühlmittels im Wesentlichen in Radialrichtung von außen nach innen, so dass vergleichsweise lange Transport- bzw. Zufuhrwege in Axialrichtung durch verschiedene Komponenten der Gasturbine, in denen eine unerwünschte Aufheizung des Kühlmittels erfolgen könnte, vermieden werden.

Zweckmäßigerweise kommt als Kühlmittel Kühlluft zu Einsatz, die beispielsweise dem Verdichterluftstrom weiter stromaufwärts in einer kälteren Region des Verdichters als Teilstrom entnommen wird. Alternativ oder zusätzlich kann auch eine Rückkühlung der Kühlluft durch externe Kühlluftkühler oder dergleichen vorgesehen sein.

Zur Verwirklichung des Erfindungsprinzips reicht es aus, wenn lediglich eine einzige der Verdichterleitschaufeln der entsprechenden Leitschaufelreihe mit einem Kühlmittelzufuhrkanal der genannten Art versehen ist. Für eine besonders wirkungsvolle und gleichmäßige Kühlung der letzten Verdichterscheibe sind jedoch vorzugsweise in Umfangsrichtung gesehen mehrere, bevorzugt sämtliche, der Verdichterleitschaufeln einer hinter der letzten Laufschaufelreihe angeordneten Leitschaufelreihe mit entsprechenden Kühlmittelzufuhrkanälen ausgestattet.

Bei einer derartigen Ausgestaltung ist es zweckmäßig, wenn eine ringförmige Kühlmittelverteilerkammer in dem Leitschaufelträger oder in einer umliegenden Gehäusekomponente vorgesehen ist, an die die in den Verdichterleitschaufeln angeordneten Abschnitte der Kühlmittelzufuhrkanäle angeschlossen sind.

In weiterer vorteilhafter Ausgestaltung sind die Verdichterleitschaufeln der hinter der letzten Laufschaufelreihe angeordneten Leitschaufelreihe(n) an ihrem Kopfende mit einem gemeinsamen Ringkörper verbunden, der einerseits mit seiner Außenfläche einen Strömungskanal für das an dieser Stelle vergleichsweise heiße Strömungsmedium begrenzt, und der andererseits mit seiner Innenfläche den zu kühlenden Hohlraum begrenzt. Der nach Art eines Deckbandes ausgeführte Ringkörper dichtet somit den Hohlraum gegenüber dem Strömungskanal ab und isoliert beide Raumbereiche thermisch voneinander.

Dabei ist der jeweilige Kühlmittelzufuhrkanal zweckmäßigerweise durch den Ringkörper hindurch geführt, so dass die Kühlmittelaustrittsöffnung sich an seiner dem Hohlraum zugewandten Innenfläche befindet.

In weiterer zweckmäßiger Ausgestaltung kann der Hohlraum auf der der Stirnfläche der Verdichterscheibe gegenüber liegenden Seite durch eine Stirnfläche einer beispielsweise ring- oder hohlzylinderförmigen Rotorabdeckung (Shaftcover) begrenzt sein. Die Stirnfläche der Rotorabdeckung wird dabei im Betrieb ebenfalls gekühlt.

Besonders bevorzugt ist der Einsatz des beschriebenen Axialverdichters als Luftverdichter in einer Gasturbine, wobei vorteilhafterweise der Luftverdichter und die Turbineneinheit der Gasturbine entlang einer gemeinsamen Welle angeordnet sind. Es ist aber selbstverständlich auch denkbar, den Axialverdichter als eigenständiges Gerät für andere Einsatzzwecke, bei denen ein Strömungsmedium verdichtet werden soll, zu betreiben. Die genannten Vorteile der verbesserten Kühlung der Verdichterendregion kommen auch in diesem Fall zum Tragen.

In Bezug auf das Verfahren wird die eingangs genannte Aufgabe dadurch gelöst dass über mindestens einen Kühlmittelzufuhrkanal, der durch einen Leitschaufelträger und durch eine an dem Leitschaufelträger befestigte, in Strömungsrichtung des Strömungsmediums gesehen hinter der letzten Laufschaufelreihe angeordnete Verdichterleitschaufel hindurch geführt ist, ein Kühlmittel in den Hohlraum eingeleitet wird. Die im Zusammenhang mit der Vorrichtung genannten Ausgestaltungen und Vorteile übertragen sich sinngemäß auf das Verfahren.

Die mit der Erfindung verbundenen Vorteile bestehen insbesondere darin, dass bei einem Axialverdichter durch eine im Wesentlichen in radialer Richtung über eine räumlich benachbarte Leitschaufelreihe erfolgende Zuleitung von Kühlmittel eine effektive Kühlung der thermisch besonders belasteten letzen Verdichterscheibe und der angrenzenden Komponenten ermöglicht ist. Daraus resultiert eine geringere thermische Belastung der Verdichterscheibe bzw. eine mögliche Erhöhung des Verdichterenddrucks bei gleich bleibender Belastung der Verdichterscheibe.

Ein Ausführungsbeispiel der Erfindung wird anhand einer Zeichnung näher erläutert. Darin zeigen:
- FIG 1: einen Halbschnitt durch eine Gasturbine,
- FIG 2: einen vergrößerten Ausschnitt des Verdichters der Gasturbine gemäß FIG 1 mit einer bislang vorgesehenen Kühlvorrichtung zur Kühlung der letzten Verdichterscheibe, und
- FIG 3: denselben Ausschnitt mit einer gegenüber FIG 2 verbesserten Kühlvorrichtung zur Kühlung der letzten Verdichterscheibe.

Gleiche Teile sind in allen Figuren mit denselben Bezugszeichen versehen.

Die Gasturbine 1 gemäß FIG 1 weist einen Verdichter 2 für Verbrennungsluft, eine Brennkammer 4 sowie eine Turbineneinheit 6 zum Antrieb des Verdichters 2 und eines nicht dargestellten Generators oder einer Arbeitsmaschine auf. Dazu sind die Turbineneinheit 6 und der Verdichter 2 auf einer gemeinsamen, auch als Turbinenläufer bezeichneten Turbinenwelle 8 angeordnet, mit der auch der Generator bzw. die Arbeitsmaschine verbunden ist, und die um ihre Mittelachse 9 drehbar gelagert ist. Die in der Art einer Ringbrennkammer ausgeführte Brennkammer 4 ist mit einer Anzahl von Brennern 10 zur Verbrennung eines flüssigen oder gasförmigen Brennstoffs bestückt.

Die Turbineneinheit 6 weist eine Anzahl von mit der Turbinenwelle 8 verbundenen, rotierbaren Turbinenlaufschaufeln 12 auf. Die Turbinenlaufschaufeln 12 sind kranzförmig an der Turbinenwelle 8 angeordnet und bilden somit eine Anzahl von Laufschaufelreihen. Weiterhin umfasst die Turbineneinheit 6 eine Anzahl von feststehenden Turbinenleitschaufeln 14, die ebenfalls kranzförmig unter der Bildung von Leitschaufelreihen an einem Leitschaufelträger 16 der Turbineneinheit 6 befestigt sind. Die Turbinenlaufschaufeln 12 dienen dabei zum Antrieb der Turbinenwelle 8 durch Impulsübertrag vom die Turbineneinheit 6 durchströmenden Arbeitsmedium M. Die Turbinenleitschaufeln 14 dienen hingegen zur Strömungsführung des Arbeitsmediums M zwischen jeweils zwei in Strömungsrichtung des Arbeitsmediums M gesehen aufeinander folgenden Laufschaufelreihen oder Laufschaufelkränzen. Ein aufeinander folgendes Paar aus einem Kranz von Turbinenleitschaufeln 14 oder einer Leitschaufelreihe und aus einem Kranz von Turbinenlaufschaufeln 12 oder einer Laufschaufelreihe wird dabei auch als Turbinenstufe bezeichnet.

Der Verdichter 2 der Gasturbine 1 ist ähnlich aufgebaut wie die Turbineneinheit 6. Er umfasst eine Mehrzahl von zu Laufschaufelreihen zusammengefassten Verdichterlaufschaufeln 18, die mit ihren Schaufelfüßen an der Turbinenwelle 8, in diesem Abschnitt der Gasturbine 1 als Verdichterwelle 20 bezeichnet, befestigt sind, und die in einen Strömungskanal 22 für das das angesaugte Strömungsmedium S, hier Luft, hineinragen. Die über die Verdichterwelle 20 in Rotation versetzten Verdichterlaufschaufeln 18 verrichten an dem Strömungsmedium S Verdichtungsarbeit und fördern es in Richtung zur Turbineneinheit 8. Die zu Leitschaufelreihen zusammengefassten, feststehenden Verdichterleitschaufeln 24 dienen hingegen zur Strömungsführung des Strömungsmediums S zwischen jeweils zwei in Strömungsrichtung des Strömungsmediums gesehen aufeinander folgenden Laufschaufelreihen. Die Verdichterleitschaufeln 24 sind an zugehörigen Leitschaufelträgern 26 befestigt, die ihrerseits in nicht dargestellter Weise mit dem äußeren Verdichtergehäuse verbunden sind, und die - gegebenenfalls gemeinsam mit weiteren Ringsegmenten - die äußere Begrenzung des Strömungskanals 22 bilden. Die Leitschaufelträger 26 können aus mehreren Segmenten zusammengesetzt sein. Ein aufeinander folgendes Paar aus einem Kranz von Verdichterlaufschaufeln 18 oder einer Laufschaufelreihe und aus einem Kranz von Verdichterleitschaufeln 24 oder einer Leitschaufelreihe wird dabei auch als Verdichterstufe bezeichnet.

FIG 2 zeigt in vergrößerter Darstellung die End- oder Austrittsregion des Verdichters 2 und den sich in Strömungsrichtung 28 des Strömungsmediums S anschließenden Übergangsbereich zur Brennkammer 4 und zur Turbineneinheit 6.

Die Verdichterwelle 20 ist aus mehreren stapelartig hintereinander angeordneten Verdichterscheiben 30 zusammengesetzt, von denen in FIG 2 nur eine einzige, nämlich die in Strömungsrichtung 28 des Strömungsmediums S gesehen hintere oder letzte Verdichterscheibe 30 sichtbar ist. Die jeweilige Verdichterscheibe 30 trägt an ihrem Umfang die Verdichterlaufschaufeln 18 der zugehörigen Laufschaufelreihe. Die Umfangsfläche der jeweiligen Verdichterscheibe 30 bildet in ihrem Erstreckungsbereich zugleich die innere Begrenzung des Strömungskanals 22. In den Zwischenbereichen, in denen die Verdichterleitschaufeln 24 angeordnet sind, wird die innere Begrenzung des Strömungskanals 22 hingegen jeweils von der Außenseite 32 eines Ringkörpers 34 gebildet, der mit den Kopfenden 36 der Verdichterleitschaufeln 24 der zugehörigen Leitschaufelreihe verbunden ist. Der zwischen dem jeweiligen - räumlich feststehenden - Ringkörper 34 und der in Axialrichtung angrenzenden - rotierenden - Verdichterscheibe 30 befindliche Ringspalt 38 kann in herkömmlicher Weise beispielsweise durch eine Labyrinthdichtung 40 abgedichtet sein.

Bei der Ausgestaltung gemäß FIG 2 umfasst die letzte Verdichterstufe hinter der letzten Laufschaufelreihe zwei unmittelbar aufeinanderfolgende Leitschaufelreihen (so genannte Doppelreihenanordnung), denen ein gemeinsamer Ringkörper 34 zugeordnet ist. Auf dieses Detail kommt es aber vorliegend nicht an.

In Richtung zur Brennkammer 4 hin erweitert sich der Strömungskanal 22 für das im Verdichter 2 verdichtete Strömungsmedium S nach Art eines Diffusors. Die innere Begrenzung des Strömungskanals 22 wird in diesen Bereich durch die Umfangsfläche einer ringförmigen Wellenabdeckung 42, das so genannte Shaftcover, gebildet. Die feststehende Wellenabdeckung 48 umgibt die rotierende Turbinenwelle 8, die sich als Verlängerung der Verdichterwelle 20 zur Turbineneinheit 6 hin erstreckt, und die aus einzelnen Wellensegmenten 44 oder Scheiben zusammengesetzt sein kann. In axialer Richtung zum Verdichter 2 hin erstreckt sich die Wellenabdeckung 42 fast bis zu dem Ringkörper 34 der letzten (Doppel-)Leitschaufelreihe. An der zum Verdichter 2 hin gerichteten Stirnseite weist die Wellendeckung 42 einen Ringflansch 46 mit einer Stirnfläche 48 auf, die gegenüber dem Ringkörper 34 durch einen axialen Ringspalt 50 beabstandet ist. Zur Turbinenwelle 8 hin ist der Ringflansch 46 durch einen weiteren, hier radialen Ringspalt 52 beabstandet. Der Ringspalt 50 kann wie der Ringspalt 38 mit geeigneten Abdichtungsmitteln versehen sein, um ein Überströmen des am Verdichteraustritt vergleichsweise heißen Strömungsmediums S vom Strömungskanal 22 in den von der letzten Verdichterscheibe 30, dem Ringkörper 34, dem Ringflansch 46 und dem entsprechenden Abschnitt der Turbinenwelle 8 begrenzten bzw. umschlossenen Hohlraum 54, auch als Kavität bezeichnet, zu verhindern.

Trotz dieser Abdichtungsmaßnahmen können die an den Hohlraum 54 angrenzenden Komponenten, insbesondere die letzte Verdichterscheibe 30, beim Betrieb der Gasturbine 1 bzw. des Verdichters 2 einer erheblichen thermischen Belastung ausgesetzt sein. Zur Verringerung dieser Belastung ist bei der Gasturbine 1 gemäß FIG 2 eine Einleitung eines Kühlmittels K, hier Kühlluft, in den Hohlraum 54 vorgesehen. Das Kühlmittel K wird dabei über eine Kühlmittelzuleitung 56 in einen in die Wellenabdeckung 42 integrierten Kühlmittelkanal 58 von beispielsweise zylindrischer Kontur geleitet. Von dort strömt es durch einen oder mehrere in den Ringflansch 46 eingebrachte Überströmkanäle 60 in den Hohlraum 54 ein, so dass die gewünschte Kühlung der letzten Verdichterscheibe 30 nach Art einer Prallkühlung an der Stirnfläche 62 verwirklicht ist. Die Abfuhr des "verbrauchten" Kühlmittels K erfolgt beispielsweise durch Spaltleckage an den Ringspalten 38, 50 und 52.

Bei diesem Kühlungskonzept ist es allerdings nachteilig, dass das Kühlmittel auf seinem Weg durch die Kühlmittelzuleitung 56, die aus Platzgründen an der Brennkammer 4 vorbeigeführt ist, und durch den Kühlmittelkanal 58 innerhalb des Gehäuses der Wellenabdeckung 42 - im Gegenstrom zu dem außen an der Wellenabdeckung 42 vorbei strömenden, durch den Verdichter 2 vergleichsweise stark erhitzen Strömungsmedium S - stark aufgewärmt wird und dabei sein Kühlpotenzial zum Teil einbüßt.

Zur Vermeidung dieses Problems ist bei der Gasturbine 1 gemäß FIG 3 ein alternatives Kühlkonzept vorgesehen. Der Aufbau des Verdichters 2 und der Turbineneinheit 6 entspricht grundsätzlich demjenigen aus FIG 2, so dass an dieser Stelle nur noch auf die Unterschiede eingegangen wird.

Bei der Variante gemäß FIG 3 wird auf die Kühlmittelzufuhr durch die Wellenabdeckung 42 verzichtet. Der Ringflansch 46 weist daher keinen Überströmkanal auf. Stattdessen erfolgt die Kühlmittelzufuhr in den Hohlraum 54 über eine Anzahl von Verdichterleitschaufeln 24 der in Strömungsrichtung 28 des Strömungsmediums S gesehen letzten (Doppel-)Leitschaufelreihe. Dazu ist mindestens ein Kühlmittelzufuhrkanal 64 vorgesehen, der in einem ersten Abschnitt 66 durch den entsprechenden Leitschaufelträger 26 hindurch zu der betreffenden Verdichterleitschaufel 24 geführt ist und sich in einem zweiten Abschnitt 68 im Inneren ihres Schaufelblatts 70 im Wesentlichen in radialer Richtung fortsetzt. Am Kopfende 36 der Verdichterleitschaufel 24 setzt sich der Kühlmittelzufuhrkanal 64 in einem in FIG 3 beispielsweise schräg verlaufenden Endabschnitt 72 innerhalb des mit der Verdichterleitschaufel 24 verbundenen Ringkörpers 34 fort und endet an der zum Hohlraum 54 gewandten Innenseite 73 des Ringkörpers 34 in einer Austrittsöffnung 74. Durch den vergleichsweise kurzen und direkten Zuströmweg wird das dem Hohlraum 54 zugeführte Kühlmittel K nur schwach erwärmt und kann somit ein vergleichsweise großes Kühlpotenzial, insbesondere bei der Kühlung der Stirnfläche 62 der letzten Verdichterscheibe 30, entfalten.

In einer besonders vorteilhaften Variante erfolgt eine in Umfangsrichtung annähernd gleichmäßige Kühlmittelzufuhr in den als Ringraum ausgestalteten Hohlraum 54 über mehrere der Verdichterleitschaufeln 24 der entsprechenden Leitschaufelreihe, wobei beispielsweise in Umfangsrichtung gesehen jede, jede zweite oder auch jede dritte etc. der Verdichterleitschaufeln 24 dieser Leitschaufelreihe mit einem entsprechenden Abschnitt eines Kühlmittelzufuhrkanals 64 und mit einer entsprechenden Austrittsöffnung 74 für Kühlmittel K versehen sein kann. Diese Kanalabschnitte sind also kühlmittelseitig parallel geschaltet und werden beispielsweise über eine in FIG 3 nur schematisch angedeutete, im Leitschaufelträger 26 oder in einer benachbarten Gehäusekomponente angeordnete, in Umfangsrichtung umlaufende Kühlmittelverteilerkammer 76 simultan mit frischem Kühlmittel K bespeist.

Es versteht sich, dass einige der in FIG 3 dargestellten Details nur beispielhaften Charakter haben. Abweichend von der hier gewählten Darstellung können beispielsweise die Ausrichtung des Endabschnitts 72 des Kühlmittelzufuhrkanals 64 und die Lage der Austrittsöffnung 74 variieren, um so etwa eine Prallkühlung direkt an der Stirnfläche 62 der Verdichterscheibe 30 zu realisieren. Auch könnte die Kühlmittelzufuhr alternativ oder zusätzlich über die hintere Leitschaufelreihe der Doppelreihe erfolgen, oder es könnte nur eine einfache Leitschaufelreihe vorgesehen sein.

Des Weiteren ist es denkbar, die beiden Kühlkonzepte gemäß FIG 2 und FIG 3 miteinander zu kombinieren.

## Patentansprüche

1. Axialverdichter (2), insbesondere für eine Gasturbine (1), zur Verdichtung eines Strömungsmediums (S) mit einer Mehrzahl von zu Leitschaufelreihen zusammengefassten, jeweils an einem Leitschaufelträger (16) befestigten Verdichterleitschaufeln (24) und mit einer Mehrzahl von zu Laufschaufelreihen zusammengefassten, jeweils an einer Verdichterscheibe (30) einer Verdichterwelle (20) befestigten Verdichterlaufschaufeln (18),
wobei die in Strömungsrichtung des Strömungsmediums (S) gesehen letzte Verdichterscheibe (30) eine Stirnfläche (62) aufweist, die einen Hohlraum (54) begrenzt, **gekennzeichnet durch**
mindestens einen **durch** einen Leitschaufelträger (26) und **durch** eine an dem Leitschaufelträger (26) befestigte, in Strömungsrichtung des Strömungsmediums (S) gesehen hinter der letzten Laufschaufelreihe angeordnete Verdichterleitschaufel (24) hindurch führenden Kühlmittelzufuhrkanal (64), der an dem der Verdichterwelle (20) zugewandten Kopfende (36) der Verdichterleitschaufel (24) über eine dort angeordnete Austrittsöffnung (74) in den Hohlraum (54) mündet.

2. Axialverdichter (2) nach Anspruch 1,
wobei in Umfangsrichtung gesehen mehrere der Verdichterleitschaufeln (24) einer hinter der letzten Laufschaufelreihe angeordneten Leitschaufelreihe mit entsprechenden Kühlmittelzufuhrkanälen (64) ausgestattet sind.

3. Axialverdichter (2) nach Anspruch 2,
wobei eine ringförmige Kühlmittelverteilerkammer (76) in dem Leitschaufelträger (16) oder in einer umliegenden Gehäusekomponente vorgesehen ist, an die die in den Verdichterleitschaufeln (24) angeordneten Abschnitte der Kühlmittelzufuhrkanäle (64) angeschlossen sind.

4. Axialverdichter (2) nach einem der Ansprüche 1 bis 3, wobei die Verdichterleitschaufeln (24) der hinter der letzten Laufschaufelreihe angeordneten Leitschaufelreihe(n) an ihrem Kopfende (36) mit einem Ringkörper (34) verbunden sind, der einerseits einen Strömungskanal (22) für das Strömungsmedium (S) und andererseits den Hohlraum (54) begrenzt.

5. Axialverdichter (2) nach Anspruch 4,
wobei der jeweilige Kühlmittelzufuhrkanal (64) durch den Ringkörper (34) hindurch geführt ist.

6. Axialverdichter (2) nach einem der Ansprüche 1 bis 5, wobei der Hohlraum (54) auf der der Stirnfläche (62) der Verdichterscheibe (30) gegenüberliegenden Seite durch eine Stirnfläche (48) einer Rotorabdeckung (62) begrenzt ist.

7. Gasturbine (1) mit einem Axialverdichter (2) nach einem der Ansprüche 1 bis 6.

8. Verfahren zum Betreiben eines Axialverdichters (2) mit einer Mehrzahl von zu Leitschaufelreihen zusammengefassten, jeweils an einem Leitschaufelträger (16) befestigten Verdichterleitschaufeln (24) und mit einer Mehrzahl von zu Laufschaufelreihen zusammengefassten, jeweils an einer Verdichterscheibe (30) einer Verdichterwelle (20) befestigten Verdichterlaufschaufeln (24),
wobei die in Strömungsrichtung des Strömungsmediums (S) gesehen letzte Verdichterscheibe (30) eine Stirnfläche (62) aufweist, die einen Hohlraum (54) zumindest teilweise umschließt,
**dadurch gekennzeichnet, dass**
über mindestens einen Kühlmittelzufuhrkanal (64), der durch einen Leitschaufelträger (26) und durch eine an dem Leitschaufelträger (26) befestigte, in Strömungsrichtung des Strömungsmediums (S) gesehen hinter der letzten Laufschaufelreihe angeordnete Verdichterleitschaufel (24) hindurch geführt ist, ein Kühlmittel (K) in den Hohlraum (54) eingeleitet wird.
